# EUROPÄISCHE PATENTANMELDUNG

(11) **EP 2 944 915 A1**
(43) Veröffentlichungstag der Anmeldung: **18.11.2015**
(21) Anmeldenummer: 15167625.1
(22) Anmeldetag: 13.05.2015
(51) Int. Cl.: F42B 39/26

(54) **ABDECKUNG FÜR DIABOLO MATCHBOX**

(30) Priorität: 15.05.2014 DE 202014102285 U
(71) Anmelder: Finckh, Bernd Alexander, 85737 Ismaning (DE)
(72) Erfinder: Schön, Thomas, 85221 Dachau (DE)
(74) Vertreter: Cremer & Cremer

(57) **Zusammenfassung**

Die vorliegende Erfindung betrifft eine Abdeckung für einen Aufbewahrungsbehälter von Gewehrprojektilen sowie einen Aufbewahrungsbehälter für Gewehrprojektile mit zugehöriger Abdeckung. Die Abdeckung (220) ist plattenförmig ausgebildet und hat zumindest zwei zueinander senkrechte Seitenkanten und eine flächenmäßige Ausdehnung. Sie ist derart dimensioniert, dass, wenn die Abdeckung auf der Aufnahmefläche des Aufbewahrungsbehälters aufliegt, die zumindest zwei Seitenkanten an zumindest zwei Behälterinnenwänden des Aufbewahrungsbehälters anliegen, und eine vorbestimmte Anzahl der Aufnahmeöffnungen (110) nicht von der Abdeckung (220) bedeckt ist.

## Beschreibung

Die vorliegende Erfindung betrifft eine Abdeckung für einen Aufbewahrungsbehälter von Gewehrprojektilen sowie einen Aufbewahrungsbehälter für Gewehrprojektile mit zugehöriger Abdeckung.

Es sind Aufbewahrungsbehälter für Gewehrprojektile, beispielsweise Diabolo Matchboxen für Projektile von Luftgewehren oder Luftpistolen bekannt, bei denen die Projektile vor der Verwendung durch den Schützen in die Matchbox gefüllt werden, damit der Schütze die Projektile einzeln entnehmen und in das Gewehr einführen kann, wobei der Schütze durch die Anordnung der Projektile in der Matchbox genau weiß, wie viele Projektile schon verwendet wurden. Bei Luftgewehren oder Luftpistolen enthält eine Schussserie üblicherweise zehn Schuss. Wenn beispielsweise vier Serien geschossen werden sollen, benötigt der Schütze 40 Projektile.

In einer Matchbox ist eine Halterung für die Aufnahme der Gewehrprojektile vorgesehen, wobei die Halterung Aufnahmeöffnungen aufweist, in die die Projektile eingesetzt werden und von wo sie von dem Schützen einzeln leicht entnommen werden können. Eine derartige Matchbox weist beispielsweise zehn Reihen von Aufnahmeöffnungen mit jeweils zehn Aufnahmeöffnungen pro Reihe auf, sodass insgesamt in einer Halterung oder Lage 100 Gewehrprojektile angeordnet werden können. Üblicherweise werden die Projektile oder Diabolo-Kugeln aus einer Dose in den Aufbewahrungsbehälter geschüttet, und durch eine Schüttelbewegung des Aufbewahrungsbehälters fallen die einzelnen Projektile durch die Schwerkraft mit dem Projektilkopf nach unten in die Aufnahmeöffnungen. Wenn alle Aufnahmeöffnungen oder eine bestimmte Anzahl von Aufnahmeöffnungen mit Projektilen gefüllt sind, können die restlichen Projektile von der Aufnahmeoberfläche, in der die Öffnungen angeordnet sind, entfernt werden.

Bei Verwendung der Gewehrprojektile wird oft eine vorbestimmte Anzahl von Serien geschossen, beispielsweise vier Serien à zehn Schuss. Für eine derartige Verwendung müsste der Schütze daher genau 40 Gewehrprojektile abzählen und in die hierfür vorhandenen Aufnahmeöffnungen legen. Dieser Vorgang ist sehr zeitaufwändig. Da nur eine vorbestimmte Anzahl von Projektilen in den Aufnahmeöffnungen des Aufbewahrungsbehälters liegen soll, damit sich der Schütze auf das Ziel konzentrieren kann und nicht darauf achten muss, wie viele Schüsse er schon getätigt hat und wie viele Schüsse noch folgen, soll nur diese vorbestimmte Anzahl von Projektilen in den Öffnungen liegen.

Es ist daher eine Aufgabe der vorliegenden Erfindung, das Befüllen des Aufbewahrungsbehälters derart zu vereinfachen, dass auf einfache Weise sichergestellt wird, dass nur eine vorbestimmte Anzahl von Gewehrprojektilen in dem Aufbewahrungsbehälter in die hierfür vorgesehenen Aufnahmeöffnungen gelangen können.

Diese Aufgabe wird durch die Merkmale der unabhängigen Ansprüche gelöst. Bevorzugte Ausführungsformen sind in den abhängigen Ansprüchen beschrieben.

Gemäß einem ersten Aspekt der Erfindung wird eine Abdeckung für einen Aufbewahrungsbehälter von Gewehrprojektilen bereitgestellt, wobei die Gewehrprojektile in dem Aufnahmebehälter in Aufnahmeöffnungen gehalten werden, die in einer Aufnahmefläche des Aufbewahrungsbehälters angeordnet sind. Die Abdeckung ist hierbei plattenförmig ausgebildet mit zumindest zwei zueinander senkrechten Seitenkanten und einer flächenmäßigen Ausdehnung, die derart dimensioniert ist, dass, wenn die Abdeckung auf der Aufnahmefläche des Aufbewahrungsbehälters aufliegt, die zumindest zwei Seitenkanten an zumindest zwei Behälterinnenwänden des Aufbewahrungsbehälters anliegen. Weiterhin ist die flächenmäßige Ausdehnung der plattenförmigen Abdeckung derart dimensioniert, dass in diesem Fall eine vorbestimmte Anzahl von Aufnahmeöffnungen nicht von der Abdeckung bedeckt ist.

Durch die erfindungsgemäße Abdeckung wird erreicht, dass, wenn diese in den Aufbewahrungsbehälter gelegt wird, eine genau definierte Anzahl von Aufnahmeöffnungen von der Abdeckung bedeckt ist, und somit eine bestimmte Anzahl von Aufnahmeöffnungen nicht von der Abdeckung bedeckt sind. Wenn nun eine größere und nicht definierte Anzahl von Gewehrprojektilen in den Aufbewahrungsbehälter gefüllt wird, kann nur die Anzahl von Aufnahmeöffnungen mit Gewehrprojektilen befüllt werden, die nicht von der Abdeckung bedeckt wird. Wenn alle freiliegenden Aufnahmeöffnungen mit Gewehrprojektilen gefüllt sind, können die restlichen Gewehrprojektile aus dem Aufbewahrungsbehälter entfernt werden. Der Schütze hat so auf einfache Weise durch die Auswahl der Abdeckung mit der richtigen Größe festgelegt, wie viele Gewehrprojektile insgesamt in dem Aufbewahrungsbehälter angeordnet sind. Weiterhin kann er sofort feststellen, wie viele Projektile schon verwendet wurden, da nur die nicht von der Abdeckung abgedeckten Aufnahmeöffnungen mit Gewehrprojektilen befüllt waren, während die anderen Aufnahmeöffnungen nicht sichtbar sind.

Die Abdeckung ist nun genau an die Größe des Aufbewahrungsbehälters angepasst, sodass nur eine gewünschte Anzahl von Aufnahmeöffnungen von oben für die Aufnahme von Gewehrprojektilen zugänglich ist, wenn die Abdeckung auf der Aufnahmefläche aufliegt.

Vorzugsweise sind die Aufnahmeöffnungen in der Aufnahmefläche in M Reihen angeordnet, mit N Aufnahmeöffnungen pro Reihe, wobei M und N ganze Zahlen sind. Die Abdeckung ist nun derart dimensioniert, dass die N Aufnahmeöffnungen von X Reihen in der Aufnahmefläche nicht von der Abdeckung bedeckt sind, mit X < N, wobei X eine ganze Zahl ist. In dieser Ausführungsform ist die Abdeckung rechteckig und deckt eine vorbestimmte Anzahl von Reihen ab. Oft ist der Aufbewahrungsbehälter so dimensioniert, dass M und N = 10 sind, sodass insgesamt 100 Aufnahmeöffnungen in dem Aufnahmebehälter vorhanden sind. Die Abdeckung kann dann so dimensioniert sein, dass beispielsweise vier, fünf oder sechs Reihen à zehn Aufnahmeöffnungen vollständig von der Abdeckung abgedeckt sind, während die übrigen Reihen von Aufnahmeöffnungen freiliegen und zur Aufnahme von Gewehrprojektilen bereit sind.

Es ist auch möglich, dass die Abdeckung derart dimensioniert ist, dass alle Aufnahmeöffnungen von n Reihen vollständig von der Abdeckung bedeckt sind, mit n < N. Die anderen N minus n Reihen können dann von der Abdeckung so abgedeckt werden, dass m Aufnahmeöffnungen pro Reihe zumindest teilweise abgedeckt sind, mit m < M. Bei zehn Reihen mit zehn Aufnahmeöffnungen kann die Abdeckung derart dimensioniert sein, dass die Abdeckung beispielsweise zwei Reihen von Aufnahmeöffnungen vollständig abdeckt, während sie bei den anderen acht Reihen jeweils nur die Hälfte der Aufnahmeöffnungen, d.h. fünf Aufnahmeöffnungen, zumindest teilweise abdeckt. Damit verbleiben acht Reihen mit fünf Aufnahmeöffnungen pro Reihe, sodass insgesamt 40 Gewehrprojektile in dem Aufbewahrungsbehälter angeordnet sind, in einer Reihung von 5 x 8 Projektilen.

Vorzugsweise ist die flächenmäßige Ausdehnung der Abdeckung derart dimensioniert, dass die Abdeckung mit drei Seitenkanten jeweils an einer Behälterinnenwand anliegt. Dadurch wird ein Verrutschen der Abdeckung auf der Aufnahmefläche erschwert. Vorzugsweise weist die Abdeckung jedoch zumindest eine Seitenkante auf, die nicht an einer Behälterinnenwand anliegt.

Die Erfindung betrifft ebenso einen Aufbewahrungsbehälter für Gewehrprojektile mit einer Halterung für die Aufnahme der Gewehrprojektile, wobei die Halterung in der Aufnahmefläche die Aufnahmeöffnungen aufweist, in denen die Gewehrprojektile gehalten werden. Der Aufbewahrungsbehälter weist weiterhin die oben beschriebene Abdeckung auf.

Die Erfindung wird nachfolgend unter Bezugnahme auf die beiliegenden Zeichnungen näher erläutert.
**Fig.** 1 zeigt schematisch eine Aufsicht auf eine Halterung mit den Aufnahmeöffnungen für Gewehrprojektile.
**Fig.** 2 zeigt schematisch die Halterung von Fig. 1, wobei eine Abdeckung eine bestimmte Anzahl der Aufnahmeöffnungen freilässt.
**Fig.** 3 zeigt schematisch eine weitere Abdeckung, die auf der Halterung von Fig. 1 eine definierte Anzahl von Aufnahmeöffnungen freilässt.
**Fig.** 4 zeigt schematisch einen Teilquerschnitt durch die Halterung von Fig. 1, wobei die Abdeckung einige Aufnahmeöffnungen abdeckt und andere nicht.

Die **Figs.** 5 zeigen verschiedene Ausführungsformen von Abdeckungen in Aufsicht und schematischer Darstellung.

Die Erfindung wird nachfolgend unter Bezugnahme auf eine Ausführungsform beschrieben, bei der Gewehrprojektile sogenannte Diabolo-Kugeln für Luftgewehr sind und der Aufbewahrungsbehälter eine Diabolo Matchbox ist. Selbstverständlich kann die Erfindung jedoch auch bei anderen Aufbewahrungsbehältern für Gewehrprojektile verwendet werden.

In **Fig.** 1 ist schematisch eine Aufsicht einer Halterung **100** dargestellt, die beispielsweise Teil einer Diabolo Matchbox sein kann. Diese Halterung weist Aufnahmeöffnungen **110** auf, in die die Gewehrprojektile wie beispielsweise die Gewehrprojektile **20** von **Fig.** 4 eingefüllt werden können. Die Halterung **100** ist, wie bei dem Aufbewahrungsbehälter für Luftgewehrkugeln bekannt, durch vier Seitenwände begrenzt, beispielsweise durch die Seitenwand **180**, die in **Fig.** 4 dargestellt ist. Die Halterung kann, wie bei einer Diabolo Matchbox bekannt ist, axial verschiebbar sein, wie durch den Pfeil A in **Fig.** 4 dargestellt ist und in verschiedenen axialen Positionen festgehalten werden. Bei der in **Fig.** 4 dargestellten axialen Position können die Gewehrprojektile oder Diabolo-Kugeln **20** von einem Anwender aus den Aufnahmeöffnungen **110** einfach entnommen werden. Die Befüllung des Aufbewahrungsbehälters mit Gewehrprojektilen kann beispielsweise dadurch erfolgen, dass die Gewehrprojektile einfach auf die Aufnahmefläche **120** der Halterung geschüttet werden. Durch eine Schüttelbewegung und die Geometrie der Gewehrprojektile fallen diese mit dem Projektilkopf nach unten in die Aufnahmeöffnungen **110** mit einem Projektil pro Aufnahmeöffnung.

Um sicherzustellen, dass nur eine vorbestimmte Anzahl von Gewehrprojektilen in der Halterung angeordnet werden kann, ist eine Abdeckung **200** vorgesehen, wie sie in **Fig.** 2 dargestellt ist. Diese Abdeckung hat die Form einer ebenen Platte, bei **Fig.** 2 mit mehreren Seitenkanten **201**, **202**, **203** und **204**. Diese Seitenkanten **201-204** liegen jeweils an einer Behälterinnenwand an, wie beispielsweise die Innenwand **190** von **Fig.** 4, die jedoch in **Fig.** 2 nicht gezeigt sind. Die Seitenkanten **205** und **206** liegen nicht an einer Seitenkante an. Die Abdeckung **200** ist nun so dimensioniert, dass beispielsweise zwei Reihen von Aufnahmeöffnungen, wie die Reihen **130** von **Fig.** 1, vollständig von der Abdeckung bedeckt sind. Bei den anderen acht Reihen sind jeweils die Hälfte der Aufnahmeöffnungen **110** von der Abdeckung **200** bedeckt. Wie in **Fig.** 2 zu erkennen ist, liegen somit acht Reihen à fünf Aufnahmeöffnungen vollständig frei. Wenn nun die Gewehrprojektile in den Aufbewahrungsbehälter mit der Halterung **100** geschüttet werden, so werden genau fünf mal acht Gewehrprojektile in die hierfür vorgesehenen Öffnungen fallen. Der Schütze hat somit auf einfache Weise eine vordefinierte Anzahl von Gewehrprojektilen für die Verwendung.

In **Fig.** 3 ist eine weitere Ausführungsform einer Abdeckung **220** dargestellt. Diese Abdeckung **220** ist derart dimensioniert, dass wiederum drei Seitenwände **221**, **222**, **223** jeweils an nicht gezeigten Innenwänden des Aufbewahrungsbehälters anliegen und weiterhin ist die Abdeckung **220** derart dimensioniert, dass die Hälfte der Aufnahmeöffnungen bedeckt ist und somit nicht mit Gewehrprojektilen befüllt werden kann. Im dargestellten Ausführungsbeispiel von **Fig.** 3 sind fünf Reihen mit zehn Aufnahmeöffnungen pro Reihe von der Abdeckung nicht abgedeckt, während die fünf anderen Reihen à zehn Aufnahmeöffnungen von der Abdeckung **220** bedeckt sind. Bei dem in **Fig.** 3 dargestellten Beispiel stehen dem Anwender fünf Serien à zehn Schuss zur Verfügung. Bei der in **Fig.** 4 dargestellten Ausführungsform ist eine Abdeckung **240** im Querschnitt dargestellt, wobei sie in der dargestellten Ausführungsform nur eine Reihe von Aufnahmeöffnungen **110** bedeckt. Die Abdeckung kann eine Platte mit einer Stärke zwischen 0,5 und 2 mm, vorzugsweise zwischen 1 und 1,5 mm sein. Als Material kann beispielsweise Kunststoff verwendet werden.

Der Aufbewahrungsbehälter **10**, von dem in **Fig.** 4 nur eine Seitenwand **180** dargestellt ist, weist einen Mechanismus auf, mit dem die Halterung **100** axial in zwei Positionen festgelegt werden kann. Hierfür kann beispielsweise ein Verriegelungsmechanismus vorgesehen sein, der schematisch in **Fig.** 3 mit Bezugszeichen **50** dargestellt ist, mit dem die Halterung in verschiedenen axialen Positionen gehalten werden kann. Die Abdeckung **220** kann beispielsweise eine rechteckige Aussparung **225** aufweisen, um in dieser Aussparung den Verriegelungsmechanismus 50 aufzunehmen.

In den **Fig.** 2 und **Fig.** 3 wurden zwei verschiedene geometrische Formen und Dimensionen verwendet, die derart angepasst sind, dass eine genau definierte Anzahl von Aufnahmeöffnungen, wie die Aufnahmeöffnung **110** in der Halterung 100, nicht von der Abdeckung bedeckt sind.

Diese Abdeckungen stehen dem Anwender dann für die Aufnahme von Gewehrprojektilen zur Verfügung. Die Erfindung ist jedoch nicht auf die in **Fig.** 2 bis **Fig.** 4 dargestellten Formen oder Dimensionen beschränkt. Die Abdeckung kann vielmehr derart dimensioniert werden, dass die in der Längsausdehnung jede beliebige Anzahl der vorhandenen Aufnahmeöffnungen in der Halterung abdeckt.

Die **Figs.** 5a-5d zeigen verschiedene Ausführungsformen der erfindungsgemäßen Abdeckung 260 in Aufsicht. Die auf der Oberseite angegebene Zahl, z. B. "70" in **Fig.** 5a, zeigt an, wie viele Projektile, z. B. Diabolos, sich in einem damit versehenen Aufbewahrungsbehälter nach Auffüllung desselben mit Projektilen befinden werden, sofern sämtliche nicht von der Abdeckung 260 überdeckten Aufnahmeöffnungen mit Gewehrprojektilen aufgefüllt worden sind. So zeigen **Fig.** 5a eine Abdeckung 260a für 70 Projektile und damit 70 Schuss und **Fig.** 5b eine Abdeckung 260b für 40 Projektile ("40" auf der Oberseite 230). In **Fig.** 5c sind eine Abdeckung 260c zur Aufnahme von 60 Projektilen in einem damit abgedeckten Projektilbehälter und in **Fig.** 5d eine zur Aufnahme von 50 Schuss proportionierte Abdeckung 260d dargestellt.

Die Abdeckung 260d für 50 Schuss hat sowohl eine Aussparung 225 als auch zwei Aussparungen 226, welche mit einem Verriegelungsmechanismus (vgl. Bezugszeichen 50 in **Fig.** 3) in Eingriff treten können. Der Nutzer ist somit frei, in welcher Ausrichtung er die Abdeckung 260d in eine Diabolomatchbox einlegt. Er kann die Abdeckung 260d für 50 Schuss so einlegen, dass die Aussparung 225 mit dem Verriegelungsmechanismus in Eingriff steht (vgl. **Fig.** 3). Er kann aber die Abdeckung 260d auch so einlegen, dass die Aussparungen 226 mit je einem Verriegelungsmechanismus zusammenwirken.

### Bezugszeichenliste

- 10: Aufbewahrungsbehälter
- 20: Gewährprojektil
- 50: Verriegelungsmechanismus
- 100: Halterung
- 110: Aufnahmeöffnung
- 120: Aufnahmefläche
- 130: Reihe
- 180: Seitenwand
- 190: Behälterinnenwand
- 200, 220, 240, 260: Abdeckung
- 201, 202, 203, 204, 205, 206: Seitenkante
- 221, 222, 223: Seitenwand
- 225: Aussparung
- 226: Aussparung
- 230: Oberseite

## Patentansprüche

1. Abdeckung (**200**, **220**, **240**, **260**) für einen Aufbewahrungsbehälter von Gewehrprojektilen (**20**), wobei die Gewehrprojektile in dem Aufbewahrungsbehälter (**10**) in Aufnahmeöffnungen (**110**) gehalten werden, die in einer Aufnahmefläche des Aufbewahrungsbehälters angeordnet sind, wobei die Abdeckung (**200**, **220**, **240**, **260**) plattenförmig ausgebildet ist mit zumindest zwei zueinander senkrechten Seitenkanten und einer flächenmäßigen Ausdehnung, die derart dimensioniert ist, dass, wenn die Abdeckung auf der Aufnahmefläche des Aufbewahrungsbehälters aufliegt,
- die zumindest zwei Seitenkanten an zumindest zwei Behälterinnenwänden (**190**) des Aufbewahrungsbehälters anliegen, und
- eine vorbestimmte Anzahl der Aufnahmeöffnungen (**110**) nicht von der Abdeckung (**200**, **220**, **240**, **260**) bedeckt ist.

2. Abdeckung (**200**, **220**, **240**, **260**) nach Anspruch 1,
**dadurch gekennzeichnet, dass**
die Aufnahmeöffnungen (**110**) in der Aufnahmefläche in N Reihen angeordnet sind mit M Aufnahmeöffnungen pro Reihe, mit M, N ganze Zahlen, wobei die Abdeckung (**200**, **220**, **240**, **260**) derart dimensioniert ist, dass die M Aufnahmeöffnungen (**110**) in X Reihen in der Aufnahmefläche nicht von der Abdeckung bedeckt sind, wobei X eine ganze Zahl kleiner N ist.

3. Abdeckung (**200**, **220**, **240**, **260**) nach Anspruch 1,
**dadurch gekennzeichnet, dass**
die Aufnahmeöffnungen (**110**) in der Aufnahmefläche in N Reihen angeordnet sind mit M Aufnahmeöffnungen pro Reihe, mit M, N ganze Zahlen, wobei die Abdeckung (**200**, **220**, **240**, **260**) derart dimensioniert ist, dass alle Aufnahmeöffnungen von n Reihen vollständig von der Abdeckung bedeckt sind, wobei n < N ist, wobei in den anderen N - n Reihen die Abdeckung m Aufnahmeöffnungen pro Reihe zumindest teilweise abdeckt mit m < M, wobei n und m ganze Zahlen sind.

4. Abdeckung (**200**, **220**, **240**, **260**) nach einem der Ansprüche 2 oder 3,
**dadurch gekennzeichnet, dass**
M und N gleich 10 sind.

5. Abdeckung (**200**, **220**, **240**, **260**) nach einem der Ansprüche 3 oder 4,
**dadurch gekennzeichnet, dass**
n = 2 und m = 5 ist.

6. Abdeckung (**200**, **220**, **240**, **260**) nach einem der vorstehenden Ansprüche,
**dadurch gekennzeichnet, dass**
die flächenmäßige Ausdehnung derart dimensioniert ist, dass die Abdeckung mit drei Seitenkanten jeweils an einer Behälterinnenwand (**190**) anliegt.

7. Abdeckung (**200**, **220**, **240**, **260**) nach einem der vorstehenden Ansprüche,
**dadurch gekennzeichnet, dass**
die Gewehrprojektile (**20**) Projektile für ein Luftgewehr sind.

8. Abdeckung (**200**, **220**, **240**, **260**) nach einem der vorstehenden Ansprüche,
**dadurch gekennzeichnet, dass**
der Aufbewahrungsbehälter (**10**) eine Diabolo Matchbox ist.

9. Aufbewahrungsbehälter (**10**) für Gewehrprojektile, der aufweist:
- eine Halterung (**100**) für die Aufnahme der Gewehrprojektile (**20**) mit einer Aufnahmefläche (**120**), wobei die Halterung in der Aufnahmefläche (**120**) Aufnahmeöffnungen (**110**) aufweist, in denen jeweils ein Gewehrprojektil (**20**) gehalten werden kann,
- eine Abdeckung (**200**, **220**, **240**, **260**), die plattenförmig ausgebildet ist mit zumindest zwei zueinander senkrechten Seitenkanten und einer flächenmäßigen Ausdehnung, die derart dimensioniert ist, dass, wenn die Abdeckung (**200**, **220**, **240**, **260**) auf der Aufnahmefläche (**120**) des Aufbewahrungsbehälters (**10**) aufliegt,
- die zumindest zwei Seitenkanten an zumindest zwei Behälterinnenwänden (**190**) des Aufbewahrungsbehälters anliegen, und
- eine vorbestimmte Anzahl der Aufnahmeöffnungen (**110**) nicht von der Abdeckung bedeckt sind.

10. Aufbewahrungsbehälter nach Anspruch 9,
**dadurch gekennzeichnet, dass**
die Abdeckung (**200**, **220**, **240**, **260**) eine Abdeckung nach einem der Ansprüche 2 bis 8 ist.
